# FASCICULE DE BREVET EUROPEEN

(11) **EP 0 538 162 B1**
(45) Date de publication et mention de la délivrance du brevet: **19.06.1996**
(21) Numéro de dépôt: 92440116.9
(22) Date de dépôt: 16.10.1992
(51) Int. Cl.: B65D 47/20, B05B 11/00, B65D 47/44

(54) **Dispositif d'obturation totale et immédiate, adaptable sur des contenants divers, notamment des flacons, tubes, pots, rigides ou souples**
Verschlussvorrichtung für Behälter
Sealing means for containers

(30) Priorité: 17.10.1991 FR 9112998
(43) Date de publication de la demande: 21.04.1993
(73) Titulaire: Crosnier, Daniel, F-76550 Offranville (FR); Dulery, Jean-Marie, F-94210 La Varenne St Maur (FR)
(72) Inventeur: Crosnier, Daniel, F-76550 Offranville (FR); Dulery, Jean-Marie, F-94210 La Varenne St Maur (FR)
(74) Mandataire: Dénoyez, Hubert

(56) Documents cités:
- CH-A- 620 603
- FR-A- 747 465
- FR-A- 2 196 277
- US-A- 4 559 052

## Description

La présente invention a pour objet un dispositif d'obturation totale et immédiate, adaptable sur des contenants divers, flacons, tubes, pots, rigides ou souples, utilisables dans les domaines de la pharmacie et de la cosmétologie pour des produits liquides ou pâteux.

Dans ces domaines, l'utilisation des produits, qu'ils soient liquides ou pâteux, et quel que soit le contenant, nécessite un dispositif d'obturation efficace, afin d'éviter que lesdits produits ne se dessèchent partiellement.

Les dispositifs d'obturation connus sont le plus souvent constitués d'un simple bouchon que l'on adapte après utilisation sur l'ouverture du contenant, par vissage ou autre moyen de solidarisation, ce qui ne permet pas d'obtenir une parfaite herméticité et entraîne le risque d'une dessication partielle du produit.

Pour pallier cet inconvénient, et éviter d'avoir à dévisser un capuchon à chaque usage, on a proposé, dans FR-A-747 465, un dispositif de fermeture pour tubes comportant une aiguille centrale conique et une plaque obturatrice en caoutchouc munie en son centre d'un orifice dont les bords reposent élastiquement sur ladite aiguille.

Toutefois l'étanchéité de ce dispositif n'est pas très satisfaisante, et ne saurait en particulier suffire à assurer la bonne conservation de produits liquides, notamment de produits liquides renfermant des composants volatils.

La présente invention vise à remédier aux inconvénients des dispositifs connus en proposant un dispositif de conception simple et d'un coût de fabrication réduit permettant l'obturation totale et immédiate d'un contenant après utilisation, en garantissant une parfaite étanchéité de ladite obturation.

Le dispositif d'obturation objet de la présente invention comporte un capuchon réalisé en un matériau déformable élastique, adaptable sur l'ouverture du contenant, ledit capuchon étant percé axialement d'une ouverture dans laquelle s'insère étroitement un corps cylindrique de diamètre inférieur à celui de l'ouverture du contenant, dont l'extrémité située du côté dudit contenant pénètre concentriquement dans ladite ouverture, à la paroi intérieure duquel il est solidarisé fermement en plusieurs points de manière qu'un espace soit ménagé entre ledit corps cylindrique et ladite paroi pour permettre le passage du contenu, liquide ou pâteux, dudit contenant.

Lorsque l'on met le contenu sous pression, celui-ci exerce une pression sur la paroi interne cylindrique à l'extrémité de l'ouverture dudit capuchon en matière déformable, qui s'écarte radialement du corps cylindrique central pour laisser sortir ledit contenu. Lorsque la pression sur le contenu est arrêtée, la paroi interne cylindrique à l'extrémité de l'ouverture du capuchon, du fait de son élasticité, reprend sa position initiale autour du corps cylindrique, obturant le contenant de façon hermétique.

Le matériau déformable élastique utilisé pour réaliser le capuchon du dispositif selon l'invention peut être un caoutchouc naturel, un élastomère, un silicone ou une matière thermoplastique élastique.

A titre d'exemple de matériaux utilisables on peut citer les copolymères butadiène-styrène ou butadiène-acrylonitrile, les polymères du chloroprène, les caoutchoucs butyle, les thioplastes, les copolymères éthylène-acrylate d'éthyle ou éthylène-acétate de vinyle, les polyéthers blocs amides, cette énumération n'étant pas limitative.

Il est à noter que la présente invention, associée à celle décrite dans la demande de brevet 91/03079 au nom des présents demandeurs concernant un dispositif doseur, permet la réalisation d'un dispositif doseur à obturation totale et immédiate susceptible de multiples utilisations, par mise en oeuvre des propriétés d'élasticité et d'étanchéité d'une pièce réalisée en élastomère, en vue d'aspirer le contenu du récipient sur lequel il est adapté.

En donnant à cette pièce la forme, quelque peu modifiée, du capuchon du dispositif d'obturation objet de la présente invention, et en la plaçant en amont dudit capuchon, on obtient un distributeur doseur obturable totalement et immédiatement, de conception simple, ne nécessitant que très peu de pièces comparativement aux dispositifs équivalents actuellement sur le marché. On peut ainsi réaliser des distributeurs de très faibles doses, notamment du type stilligoutte.

Le dispositif d'obturation selon l'invention peut avantageusement être utilisé pour des produits renfermant des composants volatils tels les vernis à ongles, le corps cylindrique central pouvant alors être prolongé par un pinceau en permettant l'application.

Les avantages et les caractéristiques de la présente invention ressortiront plus clairement de la description qui suit et qui se rapporte au dessin annexé, lequel en représente quelques modes de réalisation non limitatifs.

Dans le dessin annexé :
- La figure 1 représente une vue en coupe verticale d'un premier mode de réalisation du dispositif d'obturation selon la présente invention.
- La figure 1a représente une vue en coupe selon l'axe XX′ de la figure 1
- La figure 2 représente une vue en coupe verticale du même dispositif lors de l'expulsion du contenu.
- La figure 3 représente une vue en coupe partielle d'un second mode de réalisation du dispositif selon l'invention.
- La figure 4 représente une vue en coupe partielle du dispositif d'obturation associé à un dispositif de dosage.
- La figure 5 représente une vue en coupe partielle d'un dispositif d'obturation utilisé avec un pinceau.
- la figure 6 représente une vue en coupe partielle d'un autre dispositif d'obturation utilisé avec un pinceau, associé à un dispositif doseur.
- la figure 6a représente une vue d'ensemble en élévation avec arraché partiel du dispositif de la figure 6.

Si on se réfère à la figure 1 on peut voir que le dispositif d'obturation 1 selon la présente invention est assemblé à l'extrémité d'un contenant 2 sur l'ouverture 21 de celui-ci. Ce dispositif d'obturation 1 comporte d'une part un capuchon 10 en matière déformable élastique enserrant l'embouchure du contenant et percé axialement d'une ouverture 11 présentant à son extrémité une paroi interne cylindrique et d'autre part un corps cylindrique complémentaire 22 solidaire du contenant 2 concentriquement à l'ouverture 21, ce corps cylindrique 22 étant étroitement inséré dans l'ouverture 11 du capuchon 10.

Si on se réfère à la figure la on peut voir que le corps cylindrique 22 est solidarisé à la paroi 24 de l'ouverture 21 par l'intermédiaire de ponts 25 régulièrement espacés, maintenant ledit corps cylindrique 22 à une certaine distance de ladite paroi 24.

Si on se réfère maintenant à la figure 2 on peut voir que lorsque l'on applique une pression sur le contenu 23 celui-ci est comprimé, au niveau de l'ouverture 21, sur la zone de contact entre le corps cylindrique 22 et la paroi interne 12 de l'ouverture 11 du capuchon 10.Du fait de la déformabilité du capuchon 10 cette paroi interne 12 se décolle de la surface du corps cylindrique 22, laissant échapper le contenu 23.

Lorsque la pression est relâchée, le capuchon 10 reprend sa forme initiale et obture le contenant 2, le contenu 23 restant à l'abri de l'air.

Si on se réfère maintenant à la figure 3 on peut voir que le dispositif d'obturation selon l'invention est adaptable à n'importe quel contenant existant, dès lors que celui-ci possède un moyen de solidarisation tel un pas de vis.

Sur cette figure 3 on peut voir un contenant 4 comportant une ouverture 40 munie extérieurement d'un pas de vis 41 servant initialement à l'obturation au moyen d'un bouchon classique, sur lequel est adapté un dispositif d'obturation 5 comportant un corps extérieur 50, muni d'un pas de vis 51 permettant sa solidarisation au contenant 4, percé axialement d'une ouverture 52 prolongeant l'ouverture 40, et garnie d'un capuchon 53 en matière déformable élastique lui-même percé d'une ouverture 54 dans laquelle est étroitement inséré un corps cylindrique 55 solidaire du corps extérieur 50 et concentrique à l'ouverture 54.

Si on se réfère maintenant à la figure 4 on peut voir que le dispositif d'obturation 1 peut être associé à un dispositif doseur 6 tel que celui décrit dans la demande de brevet 91/03079.

Ce dispositif doseur 6 est constitué d'une pièce 60 en matière déformable, comportant une partie 61, semblable au capuchon 10, ayant une ouverture 62 dans laquelle s'insère étroitement un cylindre 27 solidaire du contenant 2 et placé concentriquement dans un tube 28, créant un espace annulaire 29 communiquant avec l'intérieur du contenant 2 renfermant le contenu 23. Cette partie 61 est prolongée périphériquement par un corps tubulaire 63 dont l'extrémité inférieure comporte un rebord 64 permettant sa solidarisation au capot 26 du contenant.

De ce fait, sous l'action d'une pression P sur le capot 26, le corps tubulaire 63 de la pièce 60 est étiré, et le produit contenu dans une chambre-doseuse 65 est expulsé vers l'ouverture 21 du contenant 2. Lors du relâchement du capot 26 la partie tubulaire 63 reprend sa forme initiale, entraînant l'aspiration du contenu 23 dans la chambre 65 par l'espace annulaire 29.

Un dispositif d'obturation 1 placé en aval de la chambre-doseuse 65 permet que le contenu 23 de cette chambre-doseuse 65 ne soit pas en contact avec l'air extérieur.

Si on se réfère maintenant à la figure 5 on peut voir que le dispositif d'obturation selon l'invention peut avantageusement être appliqué à un flacon de vernis à ongle.

Dans ce mode de réalisation le corps cylindrique 22 du dispositif d'obturation comporte un prolongement 220 émergeant du capuchon 10 et à l'extrémité duquel et périphériquement sont solidarisés les poils 221 d'un pinceau 222.

Le capuchon 10 est à sa base replié vers l'extérieur en un prolongement 13 dont l'extrémité vient recouvrir la base des poils 221 et qui ménage un espace annulaire 14 au-dessus de l'ouverture 11 du capuchon 10.

Au niveau de cet espace annulaire 14, le prolongement 220 du corps cylindrique 22 comporte des ouvertures radiales 223 communiquant avec un canal axial 224 débouchant entre les poils 221.

Une pression sur le contenant 2 a pour effet de chasser le contenu 23 par l'ouverture 11 du capuchon 10, ce contenu 23 se répandant dans l'espace annulaire 14 puis s'écoulant dans le canal axial 224 en passant par les ouvertures 223, jusqu'aux poils 221 du pinceau 222.

L'ensemble comprenant le pinceau et le dispositif d'obturation est recouvert d'un capuchon 20 en matière dure, l'herméticité entre ces deux parties étant assurée par le contact entre la paroi interne de ce capuchon 20 en matière dure et la paroi externe à la fois du capuchon 10 et de son prolongement 13, tous deux réalisés en un seul bloc de matière élastique.

Si on se réfère maintenant aux figures 6 et 6a on peut voir sur ces figures un autre dispositif distributeur de vernis à ongle, ou autre produit de même type, dans lequel le dispositif d'obturation 1 est associé au dispositif doseur 6 décrit précédemment, de manière que la distribution du vernis se fasse par pression sur la tête du distributeur, auquel cas le contenant 2 est en matière souple et placé dans une enveloppe rigide 2' surmontée d'un capuchon 2'' en matière dure, l'ensemble pouvant présenter la forme et la taille d'un stylo. Dans ce cas il n'est pas nécessaire de distribuer à chaque pression une dose complète, le dispositif doseur étant avant tout utilisé pour pomper le contenu et l'amener jusqu'au pinceau.

Il va de soi que la présente invention ne saurait être limitée à la description qui précède de certains de ses modes de réalisation, susceptibles de subir des modifications sans pour autant sortir du cadre de l'invention.

## Revendications

1. Dispositif d'obturation totale et immédiate, adaptable sur des contenants divers, notamment des flacons, tubes, pots, rigides ou souples, renfermant des produits liquides ou pâteux, comportant un capuchon (10) réalisé en un matériau déformable élastique adaptable sur l'ouverture (21) d'un contenant (2) et percé axialement d'une ouverture (11), un corps (22) s'insèrant étroitement dans ladite ouverture (11) de manière que la paroi de ladite ouverture (11) soit normalement en contact hermétique avec ledit corps (22), dont l'extrémité située du côté du contenant(2) pénètre dans l'ouverture (21) de celui-ci et qui est solidarisé fermement à la paroi intérieure (24) dudit contenant (2) de manière à ménager un espace pour le passage du contenu (23) dudit contenant (2) le long dudit corps (22) à travers ladite ouverture (11) lorsqu'une pression est exercée sur ledit contenu (23), sous l'effet de laquelle l'ouverture du capuchon (10) en contact avec le corps (22) s'écarte radialement dudit corps (22), contre lequel elle revient s'appliquer étroitement lorsque la pression cesse, caractérisé en ce que ladite ouverture (11) présente à son extrémité une paroi interne cylindrique et que ledit corps a une forme cylindrique complémentaire.

2. Dispositif selon la revendication 1 caractérisé en ce qu'il est adapté sur un corps (50) muni d'un moyen de solidarisation (51) lui permettant de s'adapter sur un contenant (4) muni d'un moyen de solidarisation (41) complémentaire.

3. Dispositif selon la revendication 1 caractérisé en ce qu'il est associé à un dispositif doseur (6) et comprend une pièce (60) en matière élastique déformable, comportant un capuchon (61) avec une ouverture (62) dans laquelle s'insère étroitement un élément cylindrique (27) solidaire du contenant (2) et placé concentriquement dans un tube (28) de manière à former un espace annulaire (29) pour le passage du contenu (23) dudit contenant (2), ledit capuchon (61) étant prolongé périphériquement par un corps tubulaire (63) dont l'extrémité inférieure comporte un rebord (64) permettant sa solidarisation au capot (26) du contenant (2), une pression exercée sur ledit capot (26) entraînant l'expulsion, vers l'ouverture (21) du contenant (2), du produit contenu dans une chambre-doseuse (65) située au-dessus de l'ouverture (62), tandis que le corps tubulaire (63) de la pièce (60) est étiré, le relâchement de la pression sur le capot (26) permettant audit corps tubulaire (63) de reprendre sa forme initiale, entraînant l'aspiration du contenu (23) du contenant (2) dans la chambre-doseuse (65) à travers l'espace annulaire (29).

4. Dispositif selon la revendication 1 caractérisé en ce que le corps cylindrique (22) comporte un prolongement (220) émergeant extérieurement de l'ouverture (11) du capuchon (10) et à l'extrémité duquel et périphériquement sont solidarisés les poils (221) d'un pinceau (222), le capuchon (10) étant à sa base replié vers l'extérieur en un prolongement (13) dont l'extrémité recouvre la base des poils (221), tout en ménageant un espace annulaire (14) au-dessus de l'ouverture (11) du capuchon (10),au niveau duquel espace annulaire (14) le prolongement (220) du corps cylindrique (22) est percé radialement d'orifices (223) communiquant avec un canal axial (224) débouchant entre les poils (221) du pinceau (222).

## Claims

1. Total and immediate sealing device, which may be adapted for use on various containers, in particular rigid or flexible bottles, tubes or pots, containing liquid or paste products, comprising a cap (10) made of an elastic deformable material which is adjustable to fit the opening (21) of a container (2) and is pierced axially by an opening (11), characterised in that a body (22) being inserted tightly in the said opening (11) in such a way that the wall of the said opening (11) is normally in hermetic contact with the said body (22), the end of which facing the container (2) penetrates into the opening (21) of the latter and which firmly interlocks with the internal wall (24) of the said container (2) in such a way as to allow a space for the passage of the contents (23) of the said container (2) along the said body (22) through the said opening (11) when a pressure is exercised on the said contents (23), under the effect of which the opening of the cap (10) in contact with the body (22) moves radially away from the said body (22) against which it returns to closely press when the pressure ceases, the said opening (11) has at its end an internal cylindrical wall and that the said body (22) has a complementary cylindrical shape.

2. Device according to claim 1, characterised in that it is fitted on a body (50) provided with an interlocking means (51) enabling it to adjust to fit a container (4) provided with a complementary interlocking means (41).

3. Device according to claim 1, characterised in that it is associated with a dosing device (6) and comprises a part (60) made of deformable elastic material, comprising a cap (61) with an opening (62) into which a cylindrical element (27) which is integral with the container (2) is closely inserted, and placed concentrically in a tube (28) in such a way as to form an annular space (29) for passage of the contents (23) of the said container (2), the said cap (61) being extended around its periphery by a tubular body (63), the lower end of which comprises a rim (64) permitting it to interlock with the cover (26) of the container (2), a pressure exercised on the said cover (26) causing the expulsion towards the opening (21) of the container (2) of the product contained in the dosing chamber (65) located above the opening (62), whilst the tubular body (63) of the part (60) is stretched, release of pressure on the cover (26) permitting the said tubular body (63) to recover its initial shape, causing aspiration of the contents (23) of the container (2) into the dosing chamber (65) through the annular space (29).

4. Device according to claim 1, characterised in that the cylindrical body (22) comprises an extension (220) emerging outside the opening (11) of the cap (10) and at the end of which and around the periphery of which are attached the hairs (221) of a brush (222), the cap (10) being folded back at its base towards the outside in an extension (13), the end of which covers the base of the hairs (221), whilst arranging an annular space (14) above the opening (11) of the cap (10), at the level of which annular space (14) the extension (220) of the cylindrical body (22) is pierced radially with openings (223) which communicate with an axial channel (224) opening between the hairs (221) of the brush (222).

## Patentansprüche

1. Vorrichtung zum völligen und sofortigen Verschließen, anpaßbar an unterschiedliche Behälter, insbesondere Flakons, Tuben, Töpfe, starr oder weich, zum Einschließen von flüssigem oder pastenförmigen Gut, mit einer Kappe (10) aus elastisch verformbarem Material und anpaßbar an die Öffnung (21) eines Behälters (2), sowie axial von einer Öffnung (11) durchbohrt, mit einem Behälter (22), der stramm in die Öffnung (11) eingeführt ist, derart, daß die Wandung der Öffnung (11) normalerweise in hermetischem Kontakt mit dem genannten Körper (22) steht, dessen auf der Seite des Behälters (2) befindliches Ende in dessen Öffnung (21) eindringt und der stramm an der Innenwand (24) des Behälters (2) sitzt, derart, daß ein Raum zum Durchtritt des Inhaltes (23) des Behälters (2) entlang des genannten Körpers (22) durch die Öffnung (11) hindurchgeschaffen wird, wenn ein Druck auf den Inhalt (23) ausgeübt wird, unter dessen Einwirkung sich die Öffnung der Kappe (10), die sich mit dem Körper (22) in Kontakt befindet, radialer Richtung des Körpers (22) spreizt, gegen welche sie sich dann wieder stramm anlegt, wenn der Druck aufhört,
dadurch gekennzeichnet, daß die genannte Öffnung (11) an ihrem Ende eine innere zylindrische Wand aufweist, und daß der genannte Körper (22) eine komplementäre zylindrische Gestalt hat.

2. Vorrichtung nach Anspruch 1, dadurch gekennzeichnet, daß sie einem Körper (50) angepaßt ist, der mit einem Formschlußmittel (51) versehen ist, der es ihm erlaubt, sich an einen Behälter (4) anzupassen, der seinerseits mit einem komplementären Formschlußmittel (41) versehen ist.

3. Vorrichtung nach Anspruch 1, dadurch gekennzeichnet, daß dieser einer Dosiervorrichtung (6) zugeordnet ist, die ein Bauteil (60) aus elastisch verformbarem Material umfaßt mit einer Kappe (61) und einer Öffnung (62), in welche ein zylindrisches Element (27) stramm eingepaßt ist, das mit dem Behälter (2) fest verbunden und konzentrisch in eine Hülse (28) eingesetzt ist, derart, daß ein Ringraum (29) für den Durchgang des Inhaltes (23) des Behälters (2) gebildet ist, daß die Kappe (61) in Umfangsrichtung durch einen hülsenförmgen Körper (63) verlängert ist, dessen unteres Ende eine Umbördelung (64) aufweist, die seine Verbindung mit der Kappe (26) des Behälters (2) ermöglicht, wobei ein auf die Kappe (26) ausgeübter Druck ein Austreiben durch die Öffnung (21) des Behälters (2) des Gutes ermöglicht, das in einer Dosierkammer (65) oberhalb der Öffnung (62) enthalten ist, während der hülsenförmige Körper (63) des Bautelles (60) gestreckt wird, und wobei die Freigabe des Druckes auf die Kappe (26) es dem hülsenförmigen Körper (63) erlaubt, seine Ausgangsgestalt wieder anzunehmen, mit der Folge des Ansaugens des Inhaltes (23) des Behälters (2) in der Dosierkammer (65) durch den Ringraum (29).

4. Vorrichtung nach Anspruch 1, dadurch gekennzeichnet, daß der hülsenförmige Körper (22) eine Verlängerung (220) aufweist, die aus der Öffnung (11) der Kappe (10) nach außen vorsteht und an deren Ende sowie in Umfangsrichtung den Haaren (221) eines Pinsels (222) fest verbunden sind, daß die Kappe (10) an ihrer Basis nach außen in eine Verlängerung (13) umgebördelt ist, deren Ende die Basis der Haare (221) überdeckt und dabei einen Ringraum (14) über der Öffnung (11) der Kappe (10) bildet, und daß die Verlängerung (220) des zylindrischen Körpers (22) auf der Höhe des Ringraumes (14) in radialer Richtung von Bohrungen (223) durchdrungen ist, die eine leitende Verbindung mit einem Axialkanal (224) herstellen, der zwischen den Haaren (221) des Pinsels (222) mündet.
